# EUROPÄISCHE PATENTSCHRIFT

(11) **EP 0 278 057 B1**
(45) Veröffentlichungstag und Bekanntmachung des Hinweises auf die Patenterteilung: **22.04.1992**
(21) Anmeldenummer: 87115616.2
(22) Anmeldetag: 23.10.1987
(51) Int. Cl.: H01R 13/658, H01R 13/74

(54) **In ein Gehäuse einsetzbarer Kontakteinsatz**
Housing insertable contact set
Jeu de contacts insérable dans un boîtier

(30) Priorität: 09.01.1987 DE 3700514
(43) Veröffentlichungstag der Anmeldung: 17.08.1988
(73) Patentinhaber: Schaltbau Gesellschaft mbH, D-81677 München (DE)
(72) Erfinder: Keller, Gerhard, Dipl.-Ing., D-8011 Vaterstetten (DE)
(74) Vertreter: Grünecker, Kinkeldey, Stockmair & Schwanhäusser Anwaltssozietät

(56) Entgegenhaltungen:
- EP-A- 0 020 564
- DE-A- 2 103 032
- DE-A- 2 243 607
- FR-A- 2 283 564
- US-A- 3 366 918

## Beschreibung

Die Erfindung bezieht sich auf eine an einem Gerätegehäuse anbringbare Kontaktanordnung mit einem dosenförmigen Gehäuse und einem darin eingesetzten auswechselbaren Kontakteinsatz, der über einen Masseanschluß mit dem Gerätegehäuse verbunden ist.

Solche Kontaktanordnungen sind aus dem Dokument FR-A-2 283 564 bereits bekannt. Die Herstellung des Massekontaktes zwischen den Kontakteinsätzen und dem zugehörigen Gehäuse, zumeist einem Gerätegehäuse, wird in herkömmlicher weise dadurch bewerkstelligt, daß der Kontakteinsatz zunächst in ein elektrisch leitendes Gehäuse eingesetzt wird, wobei von dem Kontakteinsatz ein Massekontakt zu dem Gehäuse hergestellt wird und dann der Masseanschluß von dem Gehäuse zu dem Gerätegehäuse über eine Schraubverbindung erfolgt.

Da der Massekontakt stets über das Gehäuse erfolgt, ist die Anzahl der Übergangswiderstände verhältnismäßig hoch.

Es ist daher Aufgabe der vorliegenden Erfindung, den Masseschluß zwischen dem Kontakteinsatz einer eingangs genannten Kontaktanordnung zu dem Gerätegehäuse zu verbessern, ohne daß die leichte Auswechselbarkeit der Kontakteinsätze hierdurch beeinträchtigt wird.

Diese Aufgabe wird erfindungsgemäß dadurch gelöst, daß der Masseanschluß des Kontakteinsatzes zweiteilig ausgebildet ist, wobei er aus einer radial bis etwa an den Rand des Gehäuses heranreichenden Kontaktscheibe und einem in einen Radialspalt zwischen dem Gehäuse und dem Gerätegehäuse eingesetzten radial federelastischen Massefederring besteht, der sich an der Kontaktscheibe und dem Gerätegehäuse abstützt.

Bei der erfindungsgemäßen Kontaktanordnung bleibt hingegen die leichte Auswechselbarkeit des Kontakteinsatzes erhalten. Darüberhinaus wird aber auch die Masseverbindung verbessert, da diese unter Ausschluß eines etwaigen Gehäuses direkt erfolgt. Weiterhin wird durch die Elastizität des Massefederringes stets eine gewisse Vorspannung auf die miteinander zu verbindenden Kontaktflächen ausgeübt, wodurch ein besonders niedriger Übergangswiderstand gewährleistet ist. Diesen Übergangswiderstand besonders niedrig zu halten, ist insbesondere für Kontakteinsätze sogenannter Filterstecker nötig, da bereits ungleichmäßig verteilte Übergangswiderstände die Filterwirkung nachteilig beeinflussen Können. Es kommt nunmehr nicht mehr darauf an, wie das dosenförmige Gehäuse an dem Gerätegehäuse angebracht ist. Es wäre z. B. denkbar, daß das Gehäuse aus einem isolierenden Kunststoff hergestellt ist, wodurch die Masseverbindung zwischen dem Kontakteinsatz und dem Gerätegehäuse in keiner Weise beeinträchtigt würde. Da der federelastische Massering in einen Spalt zwischen dem Gehäuse und dem Gerätegehäuse eingesetzt ist, ist auch das Auswechseln des Kontakteinsatzes unproblematisch. Der Massefederring kann z. B. vor dem Einsetzen des Kontakteinsatzes bereits in den Radialspalt eingeschoben sein.

Gemäß einer bevorzugten Ausführungsform nach Anspruch 2 ist der Radialspalt zwischen des Gehäuse und dem Gerätegehäuse entgegen der Einsteckrichtung des Kontakteinsatzes axial offen ausgebildet. Hierdurch ist es in vorteilhafter Weise möglich, daß beim Auswechseln des Massefederrings und des Kontakteinsatzes der Massefederring von derselben Seite her eingeschoben werden kann wie auch der Kontakteinsatz.

Eine bevorzugte Ausgestaltung der Erfindung gemäß den Merkmalen des Anspruchs 3 steht vor, daß der Massefederring einen etwa rohrförmigen Kontaktkragen aufweist, der in eingebauten Zustand des Massefederrings radial an der Kontaktfläche des Kontakteinsatzes anliegt. Das hat den Vorteil, daß unabhängig von der Winkellage des einzusetzenden Massefederrings stets ein Kontakt zur Kontaktfläche des Kontakteinsatzes hergestellt wird. Ggf. kann die Kontaktfläche des Kontakteinsatzes auch als Filterscheibe ausgebildet sein, die so weit über das Gehäuse hinaussteht, daß sie in den Kontaktkragen des Massefederrings eingreift. Auf diese Weise wird eine besonders große Kontaktfläche zwischen dem Kontaktkragen und des Kontakteinsatz hergestellt, was den übergangswiderstand weiter verringert.

Die Federwirkung des Massefederrings wird gemäß den Merkmalen des Anspruchs 4 in einfacher Weise dadurch erreicht, daß der Massefederring im Anschluß an den Kontaktkragen einen etwa tonnenförmig radial nach außen gewölbten, im eingebauten Zustand sich an dem Gerätegehäuse abstützenden federkörper aufweist. Hierdurch wird auch in einfacher Weise erreicht, daß der Messefederring, wenn er vor des Kontakteinsatz eingeschcoben wird, sich radial am Gerätegehäuse abstützt und so bereits in seiner Lage fixiert ist.

Die Federwirkung des Federkörpers läßt sich entsprechend der Merkmale des Anspruchs 5 weiterhin dadurch erhöhen, daß der tonnenförmige Federkörper mit axial ausgerichteten, von Federstegen seitlich begrenzten Längsschlitzen versehen ist. Diese Längsschlitze haben den weiteren Vorteil, daß sie die Anpreßfläche des tonnenförmigen Federkörpers an das Gerätegehäuse verringern, so daß die radial nach außen wirkenden Druckkräfte auf das Gerätegehäuse zunehmen. Das bewirkt, daß beim Einschieben des Massefederrings bereits Oxidschichten am Gerätegehäuse abgeschabt werden, wodurch der Übergangswiderstand zwischen den Massefederring und dem Gerätegehäuse weiter verringert wird.

Eine Ausgestaltung der Erfindung gemäß den Merkmalen des Anspruchs 6 sieht vor, daß die Längsschlitze vor dem Kontaktkragen enden. Hierdurch wird erreicht, daß der Kontaktkragen eine geschlossene Kontaktfläche aufweist.

Die Federwirkung des Federrings wird gemäß den Merkmalen des Anspruchs 7 dadurch vergleichmäßigt, daß die Längsschlitze etwa die gleiche Breite aufweisen wie die benachbarten Federstege. Es können über den Umfang verteilt eine Vielzahl von Längsschlitzen vorgesehen sein, wodurch das Abschaben etwaiger Oxidschichten in dem Gerätegehäuse beim Einsetzen des Massefederrings weiter begünstigt wird.

Gemäß den Merkmalen des Anspruchs 8 ist in vorteilhafter Weise vorgesehen, daß die Längsschlitze mit Abstand vor dem freien Ende des tonnenförmigen federkörpers enden. Bedenkt man, daß der Massefederring mit dem freien Ende des Federkörpers zuerst in den Radialspalt zwischen dem Gehäuse und den Gerätegehäuse eingeschoben wird, so ergibt sich insbesondere bei sehr schmalen Federstegen der Vorteil, daß diese nicht verbogen werden können.

Entsprechend einer bevorzugten Ausführungsform gemäß Anspruch 9 beträgt die Länge der Längsschlitze etwa 5/6 der Länge des tonnenförmigen Federkörpers.

Eine sich in den Merkmalen des Anspruchs 10 niederschlagende bevorzugte Ausführungsform sieht vor, daß der Innendurchmesser des Kontaktkragens kleiner ist als der Innendurchmesser des freien Endes des tonnenförmigen federkörpers. Hierdurch läßt sich der Massefederring auch dann in einfacher Weise einschieben, wenn der Kontakteinsatz bereits in das Gehäuse eingeschoben ist. Das freie Ende paßt mit Spiel über die Filterscheibe oder die Kontaktfläche des Masseanschlusses des Kontakteinsatzes herüber. Die Innenseite des tonnenförmigen federkörpers wirkt als Einführschräge und bewirkt so ein Zentrierung des Kontaktkragens auf der Filterscheibe des Kontakteinsatzes.

Besonders einfach herstellen läßt sich der elastische Massefederring gemäß Anspruch 11 dadurch, daß der tonnenförmige Federkörper und der rohrförmige Kontaktkragen einstückig aus einem Rohrstück hergestellt sind.

Ein Ausführungsbeispiel der Erfindung wird anhand einer Zeichnung näher erläutert.

Die einzige Figur zeigt in perspektivischer, teilweise geschnittener Darstellung eine in die Frontplatte 1 eines Gerätegehäuses eingebaute Kontaktanordnung 2.

Die Kontaktanordnung 2 umfaßt einen dosenförmiges Gehäuse 3, welches von der Außenseite der Frontplatte her an diese angeschraubt ist. Die Frontplatte 1 ist mit einem kreisrunden Durchbruch 4 versehen, in den das dosenförmige Gehäuse 3 hineinragt. Der Außendurchmesser des in den Durchbruch 4 hineinragenden Gehäuses 3 ist kleiner als der Innendurchmesser des Durchbruches 4, so daß zwischen Gehäuse 3 und Durchbruch 4 ein Ringspalt 5 verbleibt.

In das Gehäuse 3 der Kontaktanordnung 2 ist ein Kontakteinsatz 6 von der Geräteinnenseite, also von der rechten Seite her eingesteckt. Der Kontakteinsatz 6 weist einen radialelastischen Rastring 7 auf, welcher einen Vorsprung auf der Innenseite des Gehäuses 3 hintergreift.

An des zur Gehäuseinnenseite weisenden Stirnende des Kontakteinsatzes 6 ragen von Röhrchenkondensatoren 9 umgebende Lötstifte 10 heraus. An den Lötstiften 10 ist eine Leiterplatte 11 angeschlossen.

Die Röhechenkondensatoren 9 weisen unmittelbar bevor sie aus dem Kontakteinsatz 6, welcher im wesentlichen aus isolierendem Kunststoffmaterial besteht, herausragen, eine Kondensatoranschlußplatte 12 auf.

Auf der die Lötstifte 10 bzw. die Röhrchenkondensatoren 9 aufweisenden Stirnseite des Kontakteinsatzes 6 ist eine Massescheibe 13 aus Kupferknetlegierung aufgebracht, die Durchstecköffnungen 14 für die Röhrchenkondensatoren 9 besitzt¸ an welchen die Kondensatoranschlußplatten 12 mit der Massescheibe 13 verlötet sind.

Die Lötstifte 10 führen durch den Kontakteinsatz 6 axial hindurch und sidn an dem gegenüberliegenden Stirnende des Kontakteinsatzes 6 als Steckerbuchsen 15 ausgebildet.

Das rechte stirnseitige Ende des Kontakteinsatzes 6 und des Gehäuses 3 ragen in das Gehäuseinnere über den Durchbruch 4 der Frontplatte 1 hinaus und fluchten miteinander. Die auf dem Ende des Kontakteinsatzes 6 befestigte Massescheibe 13 ragt bei dem hier gezeigten Ausführungsbeispiel radial geringfügig über den Außenrand des Gehäuses 3 hinaus.

In den Ringspalt 5 zwischen dem Gehäuse 3 und dem Durchbruch 4 der Frontplatte 1 des Gehäuse ist ein Massefederring 16 eingesetzt.

Der Massefederring 16 ist radial elastisch ausgebildet und stützt sich einerseits an dem Durchbruch 4 der Frontplatte 1 ab und andererseits an dem Außenumfang der Massescheibe 13.

Aus der Zeichnung ist deutlich ersichtbar, daß der Radialspalt 5 entgegen der Einstecktrichtung des Kontakteinsatzes 6, also nach rechts hin axial offen ausgebildet ist.

Es ist ebenfalls gut erkennbar, daß der Massefederring 16 einen etwa rohrförmigen Kontaktkragen 17 aufweist, der in dem in der Zeichnung dargestellten, eingebauten Zustand radial an dem Außenumfang der Massenscheibe 13 des Kontakteinsatzes 6 anliegt.

An den Kontaktkragen 17 schließt sich in axialer Richtung ein toñenförmig radial nach außen gewölbter Federkörper 18 an. Der Federkörper 18 stützt sich im eingebauten Zustand des Massefederrings 16 an der den Durchbruch 4 begrenzenden Frontplatte 1 ab.

Wie aus der Hälfte der Zeichnung deutlich ersichtlich ist, ist der tonnenförmige Federkörper 18 mit axial ausgerichteten, von Federstegen 19 seitlich begrenzten Längsschlitzen 20 versehen.

Die Längsschlitze 20 enden einerseits vor dem Kontaktkragen 17 und andererseits mit Abstand vor dem freien Ende des toñenförmigen Federkörpers 18.

Die Länge der Längsschlitze beträgt etwa 5/6 der Länge des tonnenförmigen Federkörpers 18. Die Breite der Längsschlitze ist etwa genauso groß wie die Breite der benachbarten Federstege 19.

Auf diese Weise ergibt sich ein Massefederring 16, der an beiden axialen Enden geschlossen ist. Bei dem hier dargestellten Ausführungsbeispiel ist der Innendurchmesser des Kontaktkragens 17 praktisch genauso groß wie der Innendurchmesser des freien Endes 21 des Federkörpers 18. Wenn die Massescheibe 13 nicht so weit radial nach außen ragt, kann der Innendurchmesser des Kontaktkragens 17 entsprechend kleiner als der des freien Endes 21 des Federkörpers ausgebildet sein.

Die Herstellung des Massefederrings 16 läßt sich in einfacher Weise aus einem Rohrstück bewerkstelligen, wobei Kontaktkragen 17 und tonnenförmiger Federkörper 18 einstückig miteinander verbunden bleiben.

Obwohl bei dem hier dargestellten Ausführungsbeispiel der Massefederring an seinen beiden Enden, d.h. am Kontaktkragen und an dem freien Ende 21 des Federkörpers geschlossen ausgebildet ist, kann auch ein Längsschlitz durchgehend ausgebildet sein, um so auch eine Federwirkung des Kontaktkragens 17 zu erreichen. Die Federwirkung des Kontaktkragens 17 könnte auch dadurch erreicht werden, daß sich die Längsschlitze bis in den Kontaktkragen hinein erstrecken und eine Wölbung radial nach innen aufweisen.

Im folgenden wird die Wirkungsweise des Massefederrings 16 anhand des Ein- und Ausbaus des Kontak 16 beschrieben.

Bei der Beschreibung wird davon ausgegangen, daß sich zunächst der Kontakteinsatz 6 und der Massefederring 16 im ausgebauten Zustand befinden.

Zunächst wird der Massefederring 16 mit seinem tonnenförmigen Federkörper 18 voran der rechten Seite nach links in den Ringspalt 6 eingeschoben. Hierbei werden die Federstege 19 federlastisch leicht radial nach innen zusammengedrückt, wodurch der Massefederring 16 seinen Halt in dem Durchbruch 4 erhält und wodurch andererseits eine sich an dem Durchbruch 4 evtl. gebildet Oxidschicht abgeschabt wird. Der Massefederring 16 wird so weit geschoben, bis er etwa am Flansch des Gehäuses 3 anstößt.

Sodann wird der Kontakteinsatz 6 ebenfalls von der rechten Seite her nach links in das dosenförmige Gehäuse 3 eingeschoben. Hierbei gleitet die Massenscheibe 13 in den Kontaktkragen 17 hinein und liegt mit ihrem Außenumfang an dem Kontaktkragen 17 kontaktbildend an. Bei dem hier dargestellten Ausführungsbeispiel weist die Massescheibe 13 an ihrem Außenumfang federnde Zungen 22 auf, die federnd gegen den Kontaktkragen 17 drücken. Sollte die Massescheibe 13 nicht mit solchen Zungen ausgebildet sein, so kann dem Kontaktkragen 17 dadurch eine Federwirkung beigebracht werden, daß einer der Längsschlitze an einer Stelle des Umfang des Massefederrings durchgängig ausgebildet ist.

Vorzugsweise wird der auf das Gehäuse 3 vormontierter Massefederring 16 zusammen mit dem Gehäuse 3 in den Ringspalt l5 an der Frontplatte 1 eingebaut.

Es ist auch möglich, den Außenumfang der Massescheibe 13 mit dem Kontaktkragen 17, z.B. an den umgebogenen Zungen 22 zu verlöten. Der Massefederring 16 kann dann gleichzeitig mit dem Kontakteinsatz 6 in den Ringspalt 5 eingeschoben werden.

## Patentansprüche

1. An einem Gerätegehäuse (1) anbringbare Kontaktanordnung mit einem dosenförmigen Gehäuse (3) und einem darin eingesetzten auswechselbaren Kontakteinsatz (6), der über einen Massenanschluß mit dem Gerätegehäuse (1) verbunden ist,
dadurch **gekennzeichnet,**
daß der Masseanschluß des Kontakteinsatzes (6) zweiteilig ausgebildet ist, wobei er aus einer radial bis etwa an den Rand des Gehäuses (3) heranreichenden Kontaktscheibe (13) und einem in einen Radialspalt (5) zwischen dem Gehäuse (3) und dem Gerätegehäuse (1) eingesetzten radial federelastischen Massefederring (16) besteht, der sich an der Kontaktscheibe (13) und dem Gerätegehäuse (1) abstützt.

2. Kontaktanordnung nach Anspruch 1, dadurch **gekennzeichnet,** daß der Radialspalt (5) zwischen dem Gehäuse (3) und dem Gerätegehäuse (1) entgegen der Einsteckrichtung des Kontakteinsatzes (6) axial offen ausgebildet ist.

3. Kontaktanordung nach Anspruch 1 oder 2, dadurch **gekennzeichnet,** daß der Massefederring (16) einen etwa rohrförmigen Kontaktkragen (17) aufweist, der im eingebauten Zustand des Massefederringes (16) radial an der Kontaktscheibe des Kontakteinsatzes (6) anliegt.

4. Kontaktanordnung nach Anspruch 3, dadurch **gekennzeichnet,** daß der Massefederring (16) im Anschluß an den Kontaktkragen (17) einen etwa tonnenförmig radial nach außen gewölbten, im eingebauten Zustand sich an dem Gerätegehäuse (1) abstützenden Federkörper (18) aufweist.

5. Kontaktanordnung nach Anspruch 4, dadurch **gekennzeichnet,** daß der tonnenförmige Federkörper (18) mit axial ausgerichteten, von Federstegen (19) seitlich begrenzten Längsschlitzen (20) versehen ist.

6. Kontaktanordnung nach Anspruch 5, dadurch **gekennzeichnet,** daß die Längsschlitze (20) vor dem Kontaktkragen (17) enden.

7. Kontaktanordnung nach Anspruch 5 oder 6, dadurch **gekennzeichnet,** daß die Längsschlitze (20) etwa die gleiche Breite aufweisen wie die benachbarten Federstege (19).

8. Kontaktanordnung nach mindestens einem der Ansprüche 5 bis 7, dadurch **gekennzeichnet,** daß die Längsschlitze (20) mit Abstand vor dem freien Ende (21) des tonnenförmigen Federköpers (18) enden.

9. Kontaktanordnung nach mindestens einem der Ansprüche 5 bis 8, dadurch **gekennzeichnet,** daß die Länge der Längsschlitze (2) etwa 5/6 der Länge des tonnenförmigen Federkörpers (18) beträgt.

10. Kontaktanordnung nach mindestens einem der Ansprüche 3 bis 9, dadurch **gekennzeichnet,** daß der Innendurchmesser des Kontaktkragens (17) kleiner ist als der Innendurchmesser des freien Endes (21) des tonnenförmigen Federkörpers (18).

11. Kontaktanordnung nach mindestens einem der Ansprüche 4 bis 10, dadurch **gekennzeichnet,** daß der tonnenförmige Federkörper (18) und der rohrförmige Kontaktkragen (17) einstückig aus einem Rohrstück hergestellt sind.

12. Kontaktanordnung nach mindestens einem der Ansprüche 1 bis 11, dadurch **gekennzeichnet,** daß der Massefederring (16) unverlierbar auf dem Gehäuse (3) gefügt ist.

## Claims

1. Contact arrangement, which can be attached to an equipment housing (1), comprising a box-shaped case (3) and an exchangeable contact insert (6) which is inserted therein and which is connected to the equipment housing (1) via an earth connection, characterised in that the earth connection of the contact insert (6) is constructed of two parts, consisting of a contact disc (13) radially extending to approximately the edge of the case (3) and of a radially spring-elastic earth spring ring (16) inserted in a radial gap (5) between the case (3) and the equipment housing (1), which ring is supported on the contact disc (13) and the equipment housing (1).

2. Contact arrangement according to Claim 1, characterised in that the radial gap (5) between the case (3) and the equipment housing (1) is constructed to be axially open in opposition to the direction of insertion of the contact insert (6).

3. Contact arrangement according to Claim 1 or 2, characterised in that the earth spring ring (16) exhibits an approximately tubular contact collar (17) which rests radially against the contact disc (13) of the contact insert (6) in the installed condition of the earth spring ring (16).

4. Contact arrangement according to Claim 3, characterised in that the earth spring ring (16) exhibits, following the contact collar (17), an approximately barrel-shaped, radially outwardly domed spring body (18) supported on the equipment housing (1) in the installed condition.

5. Contact arrangement according to Claim 4, characterised in that the barrel-shaped spring body (18) is provided with axially aligned longitudinal slots (20) which are laterally bounded by spring webs (19).

6. Contact arrangement according to Claim 5, characterised in that the longitudinal slots (20) end before the contact collar (17).

7. Contact arrangement according to Claim 5 or 6, characterised in that the longitudinal slots (20) have approximately the same width as the adjacent spring webs (19).

8. Contact arrangement according to at least one of Claims 5 to 7, characterised in that the longitudinal slots (20) end a distance before the free end (21) of the barrel-shaped spring body (18).

9. Contact arrangement according to at least one of Claims 5 to 8, characterised in that the length of the longitudinal slots (20) is about 5/6 of the length of the barrel-shaped spring body (18).

10. Contact arrangement according to at least one of Claims 3 to 9, characterised in that the inside diameter of the contact collar (17) is less than the inside diameter of the free end (21) of the barrel-shaped spring body (18).

11. Contact arrangement according to at least one of Claims 4 to 10, characterised in that the barrel-shaped spring body (18) and the tubular contact collar (17) are produced integrally of one tube piece.

12. Contact arrangement according to at least one of Claims 1 to 11, characterised in that the earth spring ring (16) is captive on the case (3).

## Revendications

1. Jeu de contacts susceptible d'être placé dans un logement de boîtier (1), comportant un boîtier (3) en forme de manchon contenant un jeu de contacts (6) interchangeable, et qui est relié au logement de l'appareil en raccordant la masse, caractérisé en ce que le branchement de la masse du jeu de contacts (6) se fait en deux parties, comprenant un disque de contact (13) radialement en saillie par rapport au bord du boîtier (3) et un anneau à ressort (16) de mise à la masse, radialement élastique et qui se place dans un intervalle radial (5) entre le boîtier (3) et le logement (1) de l'appareil, et qui s'appuie contre le disque de contact (13) et le logement (1) de l'appareil.

2. Jeu de contacts selon la revendication 1, caractérisé en ce que l'intervalle radial (5) entre le boîtier (3) et le logement (1) de l'appareil est ouvert axialement contre la direction d'extension du jeu de contacts (6).

3. Dispositif de contacts selon la revendication 1 ou 2, caractérisé en ce que l'anneau à ressort (16) de mise à la masse s'applique radialement contre le disque de contact (13) du jeu de contacts (6).

4. Jeu de contacts selon la revendication 3, caractérisé en ce que l'anneau à ressort (16) de mise à la masse comporte à la suite du collet de contact (17) un corps élastique (18) en forme de barillet, bombé radialement vers l'extérieur et qui, à l'état monté, s'appuie contre le logement (1) de l'appareil.

5. Jeu de contacts selon la revendication 4, caractérisé en que le corps élastique en forme de barillet comporte des fentes longitudinales (20) délimitées latéralement par des bandes à ressort (19).

6. Jeu de contacts selon la revendication 5, caractérisé en ce que les fentes longitudinales (20) se terminent avant de collet de contact (17).

7. Jeu de contacts selon la revendication 5 ou 6, caractérisé en ce que les fentes longitudinales (20) ont sensiblement la même largeur que les bandes à ressort (19) voisines.

8. Jeu de contacts selon au moins l'une des revendications 5 à 7, caractérisé en ce que les fentes longitudinales (20) se terminent à une certaine distance avant l'extrémité libre (21) du corps élastique (18) en forme de barillet.

9. Jeu de contacts selon au moins l'une des revendications 5 à 8, caractérisé en ce que la longueur des fentes longitudinales (2) correspond sensiblement 5/6 de la longueur de corps élastique en forme de barillet(18).

10. Jeu de contacts selon au moins l'une des revendications 3 à 9, caractérisé en ce que le diamètre intérieur du collet de contact (17) est inférieur au diamètre intérieur de l'extrémité libre (21) du corps élastique (18) en forme de barillet.

11. Jeu de contacts selon au moins l'une des revendications 4 à 10, caractérisé en ce que le corps élastique (18) en forme de barillet et le collet de contact (17), tubulaire, sont réalisés en une seule pièce dans un élément de tube.

12. Jeu de contacts selon au moins l'une des revendications 1 à 11, caractérisé en ce que l'anneau à ressort (16) de mise à la masse est monté de manière imperdable sur le boîtier (3).
